# FASCICULE DE BREVET EUROPEEN

(11) **EP 0 565 446 B1**
(45) Date de publication et mention de la délivrance du brevet: **25.09.1996**
(21) Numéro de dépôt: 93400913.5
(22) Date de dépôt: 07.04.1993
(51) Int. Cl.: E04B 1/30, E04B 1/00, E04C 3/36, E04C 3/29, E04C 1/40

(54) **Réalisation d'espaces de vie refermés ou ouverts, tels que véranda, pergola, jardin d'hiver ou annexe d'habitation**
Herstellung von geschlossenen oder offenen Wohnräumen, wie Verandas, Pergolas, Wintergärten oder bewohnbaren Nebengebäuden
Creation of closed or open living spaces such as verandas, pergolas, winter gardens or annexes

(30) Priorité: 07.04.1992 FR 9204243
(43) Date de publication de la demande: 13.10.1993
(73) Titulaire: Harnois, Georges, F-91540 Mennecy (FR)
(72) Inventeur: Harnois, Georges, F-91540 Mennecy (FR)
(74) Mandataire: Wagret, Jean-Michel

(56) Documents cités:
- CH-A- 227 752
- DE-A- 2 522 230
- FR-A- 2 260 671
- GB-A- 2 911
- GB-A- 1 393 577
- NL-A- 7 309 276
- US-A- 2 142 165
- US-A- 3 902 294

## Description

La présente invention concerne le domaine de la construction.

L'invention concerne plus particulièrement la réalisation d'espaces de vie refermés ou ouverts, tels que véranda, pergola, jardin d'hiver ou annexe d'habitation.

L'invention est notamment applicable à la réalisation de locaux refermés ou ouverts constituant des espaces annexes à une habitation principale dans le cadre de la recherche d'un agrandissement du volume habitable à partir d'une maison, de préférence une maison individuelle, en réalisant, notamment en appui sur un mur de la maison, un volume annexe refermé ou ouvert et utilisable, en fonction du degré d'isolation prévu, en toute saison ou éventuellement dans une période limitée aux beaux jours.

Il existe un besoin permanent pour l'habitant notamment d'une maison individuelle disposant de possibilité de dégagement, sur une cour ou jardin, de chercher au fur et à mesure de l'élévation des moyens financiers ou de l'agrandissement de la famille une amélioration du confort par un accroissement du volume habitable.

Cette recherche d'une augmentation de l'espace de vie peut s'exercer dans plusieurs directions, notamment l'aménagement de combles perdus, la réalisation de caves aménagées ou encore la réalisation de locaux annexes prenant appui sur un mur de l'habitation et pouvant être largement ouverts vers l'extérieur notamment par la présence de grandes baies vitrées ce qui aboutit à la mise en place de vérandas ou de jardins d'hiver.

Les structures rapportées extérieures sont généralement réalisées à partir d'éléments d'armature assemblés sur place et fabriquées à partir de matériaux divers notamment le bois ou des profilés métalliques notamment en aluminium.

Il est cependant souhaitable, dans le cadre de l'accroissement du volume habitable d'une maison traditionnelle en pierres, de rechercher une harmonie esthétique entre le volume annexe rapporté et l'architecture et l'esthétique générales de l'habitation principale.

Ce résultat est difficilement réalisé avec la mise en place de vérandas en bois et surtout en métal qui donnent l'impression extérieure d'un corps étranger artificiellement rapporté sur l'habitation, notamment lorsque cette dernière répond à un style régional et est réalisée à partir de matériaux traditionnels.

On peut sans doute réaliser des vérandas ou volumes de vie additionnels à partir de matériaux traditionnels en dur, notamment la pierre et on connaît à cet effet des techniques faisant appel à des procédés traditionnels et utilisant des éléments de construction pour l'érection de piliers notamment sous forme de boisseaux superposés par exemple en pierre reconstituée et dans lesquels peut être coulé, après mise en place d'un ferraillage, du béton.

Et les piliers peuvent supporter des éléments creux formant linteaux à aspect extérieur décoratif susceptibles de recevoir également, après mise en place d'un ferraillage horizontal, une coulée de béton; ces techniques classiques présentent l'inconvénient d'une immobilisation de longue durée susceptible de perturber la vie des occupants; il est en effet nécessaire de disposer les étais sous les éléments formant linteaux et constituant coffrages perdus lesquels doivent être maintenus en place pendant la durée nécessaire à la "prise" du béton coulé.

Par ailleurs, la réalisation de béton sur place entraîne nécessairement l'encombrement lié à l'apport des aggrégats, des sacs de ciment, leur préparation, etc. et aussi des projections et des traces susceptibles de nuire au bel aspect de la partie antérieure de l'habitation; de plus, ces techniques nécessairement longues à mettre en oeuvre nécessitent le recours à un personnel spécialisé pendant un temps important et représentent par conséquent un prix de revient généralement prohibitif par rapport à la réalisation d'espaces annexes d'habitation à partir d'éléments préfabriqués (bois ou profilé aluminium).

L'invention vise à remédier à ces divers inconvénients et permet de réaliser des espaces de vie annexes du type vérandas, pergolas ou pièces rapportées, à partir d'éléments modulaires assemblés sur le site et ne nécessitant pas la coulée de béton ou ciment et par conséquent susceptibles d'être mis en place extrêmement rapidement.

L'invention permet de réaliser par ailleurs, selon un second objet, une structure porteuse de bel aspect présentant l'apparence de la pierre et par conséquent, susceptible de s'harmoniser dans des conditions d'esthétique totale et agréables à l'oeil avec l'aspect général de l'habitation lorsque celle-ci est réalisée à partir de matériaux traditionnels et d'architecture typique ou régionale.

Enfin, l'invention permet de mettre en place ainsi une structure porteuse d'aspect pierre susceptible elle-même de recevoir toute sorte d'aménagements permettant ainsi de réaliser un espace clos sur lui-même ouvert à la lumière ou au contraire occulté par des parois opaques ou éventuellement totalement ouvert pour la réalisation de terrasses couvertes, refermées, pergolas ou pièces annexes.

A cet effet, l'invention concerne une structure modulaire de construction pour la réalisation d'espaces de vie refermés ou ouverts, tels que véranda, pergola, jardin d'hiver ou annexe d'habitation, du type dans lequel on assemble des éléments formant ensemble une ossature apte à recevoir éventuellement des parois d'isolation, notamment toitures, vitrages ou mur.

Selon l'invention, la structure modulaire pour la construction et en vue de l'érection d'un espace de vie annexe tel que véranda ou analogue, comporte :
- au moins deux éléments modulaires comprenant chacun:
   a) une âme intérieure (5, 10) formée d'une section profilée rigide, creuse;
   b) un corps intermédiaire de remplissage (4, 4') périphérique à ladite âme intérieure, le corps intermédiaire étant en matériau synthétique de structure alvéolaire rigide;
   c) un parement extérieur (2, 2') réalisé à partir d'un liant hydraulique du type pierre reconstituée;
- et une éclisse (7, 11) interne, ladite âme intérieure (5, 10) de chaque élément étant apte à recevoir ladite éclisse de manière à réaliser la jonction de deux éléments adjacents.

Plus spécialement, la couche extérieure de parement est rapportée sur le corps intermédiaire alvéolaire par l'intermédiaire d'une couche interstitielle d'un matériau rigide de structure lacunaire réalisée en métal déployé;

Et selon une variante de réalisation, ladite structure lacunaire est formée d'une grille réalisée en résine du type connu sous la marque commerciale KEVLAR armée de fibre de verre.

Selon encore une autre variante, le corps intermédiaire de remplissage est de polyuréthane expansé.

Le parement extérieur est avantageusement réalisé sous forme d'un liant à base de ciment du type CPA avec incorporation de sable.

L'invention concerne plus particulièrement une structure modulaire réalisée à partir d'éléments modulaires superposés de manière à ériger une colonne verticale, l'éclisse (7) de diamètre extérieur correspondant avec un faible jeu au diamètre intérieur de l'âme (5) centrale, réalisant la jonction entre deux éléments superposés.

Et dans cette forme de réalisation, le corps intermédiaire de remplissage comporte une pluralité de tubes rigides noyés dans sa masse, disposés parallèlement à l'âme centrale, les tubes appartenant à deux manchons superposés venant en prolongement et permettant l'engagement d'une éclisse tubulaire de jonction, à cheval intérieurement sur deux tubes co-linéaires aboutés. Chaque éclisse et chaque âme qu'elle relie sont solidarisées par collage, et sont réalisées dans la même matière de synthèse, telle que du PVC.

L'invention concerne également selon une caractéristique avantageuse une forme de réalisation d'une structure modulaire destinée plus spécialement à l'érection d'une poutre horizontale à partir d'éléments modulaires aboutés, comprenant une âme intérieure centrale constituée d'un profilé métallique à section générale quadrangulaire ouverte en forme de U, une première branche verticale du profilé en U étant prolongée vers l'intérieur par une cornière en L inversé définissant dans son volume concave un logement pour la réception d'une pièce de liaison commune aux éléments modulaires horizontaux aboutés.

Et dans le cadre de cette forme de réalisation, la seconde branche du profilé métallique en U se prolonge par un voile incliné vers le haut et vers l'extérieur formant l'âme de regidification d'une façade inclinée pourvue de moulures et prolongeant vers le haut le corps intermédiaire de remplissage pour constituer une paroi extérieure formant fronton et revêtue du parement.

L'invention concerne également selon un mode de réalisation préféré une structure modulaire constituée d'une pluralité d'éléments modulaires assemblés horizontalement et une pluralité d'éclisses constituées de profilés métalliques de section extérieure correspondant avec un faible jeu à la section intérieure des profilés métalliques en U et ces éclisses permettant la jonction par insertion intérieure des éclisses en chevauchement sur deux profilés appartenant à deux éléments modulaires voisins, la solidarisation de ces deux éléments adjacents, les éclisses et les deux profilés métalliques qu'elles assemblent étant solidarisés entre eux, notamment par vissage.

Et selon un développement, la structure ci-dessus comporte un élément de liaison commun à l'ensemble des éléments modulaires définissant la poutre horizontale ou linteau et constitué d'une structure linéaire en matériau ligneux unitaire de longueur correspondant à la longueur de la poutre ou linteau et cette structure ligneuse est de section permettant son insertion dans les logements co-linéaires formés par l'alignement des cornières en L inversé, appartenant aux éléments modulaires horizontaux aboutés, ladite structure, notamment du type chevron en bois, étant solidarisée par une pluralité de vis traversant les âmes métalliques profilées et les éclisses de liaison pour pénétrer dans le matériau ligneux de la structure unitaire.

De préférence encore, la structure comporte une pluralité d'éléments modulaires verticaux pour l'érection de colonnes ou piliers, et une pluralité d'éléments modulaires horizontaux pour la mise en place d'une poutre horizontale ou linteau, ainsi que des noeuds de jonction permettant la solidarisation entre le sommet d'une colonne ou pilier et l'extrémité d'une ou plusieurs poutre ou linceau horizontal, ces noeuds de jonction comportant une embase pourvue d'un manchon central permettant la solidarisation sur l'élément vertical situé au sommet du pilier par engagement d'une éclisse tubulaire à cheval sur le manchon appartenant à l'élément vertical définissant le sommet du pilier et sur le manchon appartenant à l'embase dudit noeud de jonction, et le noeud de jonction comporte au moins un, et de préférence deux ou plus départs latéraux disposés à 90° par rapport à la direction du manchon appartenant à l'embase dudit noeud de jonction, chaque départ latéral comportant un profilé métallique en U de section correspondante au profilé constituant les âmes des éléments modulaires pour l'érection d'une poutre ou linteau horizontal et permettant ainsi, par engagement d'une éclisse métallique de jonction, la solidarisation dudit départ sur l'élément modulaire horizontal terminant ladite poutre ou linteau.

D'autres caractéristiques et avantages ressortiront de la description qui suit, en rapport avec une forme de réalisation particulière, en se référant aux dessins annexés.
- la figure 1 représente une vue en perspective, avec arraché patiel de plusieurs éléments modulaires verticaux assemblés pour l'érection d'une colonne ou pilier;
- la figure 2 représente une vue en coupe horizontale d'un élément modulaire vertical pour l'érection d'un pilier;
- la figure 3 représente une vue en élévation de la colonne ou pilier assemblé;
- la figure 4 représente une vue en perspective des éléments modulaires horizontaux assemblés pour conformer une poutre ou corniche horizontale;
- la figure 5 représente une vue en coupe d'un élément modulaire horizontal correspondant à ce qui est représenté en perspective à la figure 4;
- la figure 6 représente une vue en élévation d'une tête de colonne ou pilier avec le départ des linteaux ou poutres latérales;
- la figure 7 représente une vue en perspective de l'assemblage d'une tête de colonne sur un élément de jonction permettant la solidarisation de la tête de colonne sur les éléments de corniche ou linteaux latéraux;
- la figure 8 représente une vue d'ensemble d'une tête de colonne supportant, vue en coupe, un élément horizontal définissant une corniche ou linteau avec le départ de la couverture.
- la figure 9 représente une vue de dessus en perspective d'un noeud de jonction et le départ latéral d'une corniche.

Selon l'ensemble des figures, on voit que l'on utilise dans le cadre de l'invention, deux types d'éléments modulaires, à savoir des éléments modulaires verticaux destinés à l'érection de piliers ou colones et des éléments modulaires horizontaux destinés par assemblage à la formation de poutres horizontales, corniches ou linteau.

La structure des éléments modulaires telle qu'elle a été précédemment définie, reste sensiblement la même dans les deux cas et elle comporte de l'extérieur vers l'intérieur une couche de parement formée d'un liant hydraulique armé par une structure rigide lacunaire, une matière intermédiaire de remplissage formée d'une résine expansée rigide et une âme intérieure rigide creuse permettant par insertion d'éclisse de liaisonnement la solidarisation de deux éléments voisins et la conformation d'une colonne ou pilier d'une part, ou d'une corniche, linteau ou poutre horizontale, d'autre part.

Les éléments verticaux illustrés aux figures 1, 2 et 3 comportent plus spécialement la structure suivante:

Ils sont constitués d'un bloc modulaire 1 revêtu depuis l'extérieur d'un enduit de parement 2 procurant l'aspect et l'esthétique d'un parement en pierre et constitué par une armature en quadruple enroulement de trame 3 de préférence de nature mixte verre et résine connue sous la marque KEVLAR la résistance à la chaîne en est de 180 daN/cm et de 165 daN/cm à la trame.

L'enduit de lui-même est constitué d'un ciment blanc CPA 55 dosé à environ 550 kg par m³ de sable, de granulométrie comprise entre 0,3 à 0,75 mm avec adjonction d'un plastifiant et d'un entraîneur d'air.

L'épaisseur minimale obtenue par cet enduit armé est de 20 mm.

La masse interne du bloc 1 est formée par un isolant polyuréthane 4 dont les caractéristiques peuvent être définies comme suit:
Densité: 45 kg/m³
Résistance à la compression et développement: 2,7 kg/cm²
Résistance à la traction et développement: 5,2 kg/cm²
Coefficient d'isolation: environ 0,02 kg Calorie/MH°C.

L'âme intérieure de l'élément modulaire est formée par un manchon tubulaire 5 en PVC compact d'un diamètre de 140 mm et d'une épaisseur de 4 mm permettant de recevoir une éclisse de liaison 7 également en PVC susceptible d'être solidarisée par collage; les dimensions intérieures des manchons formant l'âme du bloc et des éclisses tubulaires permettent l'emboîtement de l'éclisse à l'intérieur des manchons à cheval sur deux manchons appartenant à deux blocs voisins comme représentés à la figure 1.

De préférence, la solidarisation de l'éclisse 7 sur les manchons intérieurs 5 est réalisé par une colle à base de PVC et de solvant fort réalisant ainsi une véritable soudure à froid par dissolution superficielle du PVC appartenant aux deux éléments assemblés.

Cette liaison ainsi réalisée entre les manchons 5 formant l'âme des éléments définissant une colonne ou pilier, permet de participer aux caractéristiques mécaniques de reprise de charge et permet également d'assurer un rôle de réservation de la descente des eaux pluviales.

Enfin, la masse de polyuréthane rigide comporte noyée intérieurement des tubes 6, par exemple au nombre de quatre, et disposés parallèlement au manchon central; ces tubes en aluminium constituent des éléments de liaison et de reprise de charge; ils sont assemblés d'un bloc à l'autre, étant disposés de façon co-linéaire par insertion d'éclisses tubulaires de liaison 8 disposées intérieurement et à cheval sur deux tubes appartenant à deux blocs verticaux superposés.

L'étanchéité entre les blocs verticaux destinés à réaliser ensemble une colonne ou pilier peut être obtenue par un joint d'étanchéité souple réalisé en mousse PVC à cellule fermée et enrobée de butyl.

L'érection d'un pilier ou colonne se fait à partir de réservations effectuées dans une fondation permettant d'exécuter un scellement par insertion dans chacune des ces quatre réservations, de tiges filetées (non représentées), lesquelles sont scellées chimiquement dans la fondation par une résine, notamment de type époxy acrylate.

Ainsi scellés en leur pied, les éléments modulaires verticaux peuvent être assemblés; cette élévation s'effectue par un jeu d'emboîtements des tubes d'aluminium 8 dans les tubes 6 au coeur des éléments verticaux et des éclisses cylindriques 7 au sein des âmes tubulaires formés des manchons PVC 5.

On procède ainsi à la mise en place des éclisses tubulaires en aluminium 8 à l'intérieur des tubes récepteurs 6 de l'élément inférieur.

Dans le même temps, on procède au collage de l'éclisse tubulaire 7 au coeur de l'âme 5 en PVC de l'élément supérieur qui viendra s'inclure dans le manchon correspondant de l'élément inférieur; par emboîtement simultané des manchons centraux et des tubes périphériques, on assure l'alignement, la stabilité et la reprise des charges; ce montage donnant une compression à environ 10% du joint d'étanchéité précédemment décrit et mis en place entre deux éléments superposés permet d'assurer une étanchéité parfaite qui sera complétée par un jointement traditionnel entre les blocs superposés.

Les éléments modulaires horizonaux 9 selon l'invention destinés à la conformation d'une corniche, linteau ou poutre horizontale, comportent la même structure que précédemment décrite; ces éléments illustrés aux figures 4, 5 et 8 comportent donc à l'extérieur un enduit de parement identique à celui défini précédemment pour les blocs ou éléments modulaires verticaux; dans le cas des éléments modulaires horizontaux, l'armature du liant hydraulique 2' est constituée d'une grille en métal déployé galvanisé 3'.

La masse centrale est constituée d'un isolant polyuréthane 4' identique dans sa nature à ce qui a été indiqué et décrit précédemment pour les blocs à superposition verticale.

L'âme intérieure des éléments horizontaux est constituée d'un profilé métallique en acier galvanisé, d'une épaisseur de 2 mm constituant l'ossature des éléments modulaires horizontaux; ces profilés métalliques 10 formant l'âme des blocs modulaires horizontaux sont récepteurs de profilés 11 de conformation complémentaire permettant l'emboîtement intérieur de ces profilés complémentaires 11 formant éclisse à l'intérieur des profilés 10 pour assurer la jonction, le liaisonnement et la solidarisation de deux blocs modulaires horizontaux assemblés bout à bout.

Comme on le voit sur les figures 4, 5 et 8, le profilé métallique formant l'âme des blocs modulaires horizontaux a une structure générale en U ouverte vers le haut; une branche latérale du U comporte un retour 10a vers l'intérieur formant une cornière en L dont la concavité est apte à recevoir une poutre par exemple, un chevron de section quadrangulaire, susceptible ultérieurement de conformer la panne sablière 12 pour la réception des supports et de l'ossature de la toiture, comme on le voit sur la figure 8.

La branche 10b du U conformant le profilé 10, opposé à la cornière 10a, conforme un voile disposé en remontant vers l'extérieur et sert de support et d'armature à une façade moulurée.

Le profilé formant éclisse 11 est avantageusement solidarisé sur l'élément ligneux 12 par vissage, la vis 12a pénétrant à la fois ce dernier et le profilé 10 formant l'âme de l'élément modulaire horizontal; l'éclisse est ainsi solidarisée sur deux profilés 10 appartenant à deux éléments modulaires voisins assurant leur liaisonnement et la cohésion de l'ensemble.

L'étanchéité entre deux éléments horizontaux est obtenue comme précédemment par un cordon du type en PVC alvéolaire à cellules fermées, avec enrobage de butyl.

Dans le cadre de l'invention enfin, on utilise des éléments formant noeud de jonction entre la tête d'un pilier ou colonne et les éléments d'extrémité appartenant à une corniche ou linteau latéral, comme illustré aux figures 6, 7 et 9.

A cet effet, on utilise des blocs définissant soit une corniche centrale permettant le raccordement de deux éléments de corniche co-linéaire sur une colonne, soit un noeud de jonction d'angle permettant l'appui sur une tête de colonne de deux éléments de corniche disposés, par exemple, à angle droit.

A cet effet, les noeuds de jonction 13 (figures 6 et 7) disposés en tête des colonnes comportent une embase 14 de structure identique à celle des éléments modulaires verticaux et comportant par conséquent un manchon central 5' et des tubes de liaison 6' périphériques; ce noeud de jonction peut ainsi reposer sur la tête d'une colonne comme on le voit sur les figures 6 et 7; le noeud de jonction 13 est liaisonné par les éclisses assurant la solidarisation de ce noeud de jonction, d'une part, sur les tubes périphériques et d'autre part, sur le manchon central.

Latéralement, le noeud de jonction comporte deux départs pourvus des âmes métalliques profilées 10' qui permettront par conséquent, par insertion d'une éclisse 11', la solidarisation de l'élément modulaire voisin 9' constituant l'extrémité de la corniche sur ledit noeud de jonction.

La corniche globale 14 peut recevoir une toiture préfabriquée 15 reposant sur la sablière 12 et dans ce cas, en réception des eaux pluviales formée d'une goutière du type dalle nantaise 16, l'écoulement vertical pouvant emprunter le conduit formé par la superposition des manchons formant l'âme des éléments verticaux des piliers.

## Revendications

1. Structure modulaire pour la construction et en vue de l'érection d'un espace de vie annexe tel que véranda ou analogue, comportant :
- au moins deux éléments modulaires comprenant chacun
a) une âme intérieure (5, 10) formée d'une section profilée rigide creuse;
b) un corps intermédiaire de remplissage (4, 4') périphérique à ladite âme intérieure, le corps intermédiaire étant en matériau synthétique de structure alvéolaire rigide;
c) un parement extérieur (2, 2') réalisé à partir d'un liant hydraulique du type pierre reconstituée;
- et une éclisse (7, 11) interne, ladite âme intérieure (5, 10) de chaque élément étant apte à recevoir ladite éclisse de manière à réaliser la jonction de deux éléments adjacents.

2. Structure modulaire selon la revendication 1, caractérisée en ce que la couche extérieure de parement (2, 2') est rapportée sur le corps intermédiaire alvéolaire par l'intermédiaire d'une couche interstitielle d'un matériau rigide de structure lacunaire réalisée en métal déployé galvanisé;

3. Structure modulaire selon la revendication 1, caractérisée en ce que la couche extérieure de parement (2, 2') est rapportée sur le corps intermédiaire alvéolaire par l'intermédiaire d'une couche interstitielle d'un matériau rigide de structure lacunaire formée d'une grille réalisée en résine du type connu sous la marque commerciale KEVLAR armée de fibre de verre.

4. Structure modulaire selon l'une des revendications 1 à 3, caractérisée en ce que le corps intermédiaire de remplissage (4, 4') est de polyuréthane expansé.

5. Structure modulaire selon l'une des revendications 1 à 4, caractérisée en ce que le parement extérieur est avantageusement réalisé sous forme d'un liant à base de ciment du type CPA avec incorporation de sable.

6. Structure modulaire selon l'une des revendications 1 à 5, réalisée à partir d'éléments modulaires superposés de manière à ériger une colonne verticale selon laquelle l'âme est constituée d'un manchon cylindrique central, l'éclisse (7) ayant un diamètre extérieur correspondant avec un faible jeu au diamètre intérieur de ladite âme (5), réalisant la jonction entre deux éléments superposés.

7. Structure modulaire selon la revendication 6, caractérisée en ce que le corps intermédiaire de remplissage (4) comporte une pluralité de tubes rigides (6) noyés dans sa masse, disposés parallèlement à l'âme centrale (5), les tubes (6) appartenant à deux manchons superposés venant en prolongement et permettant l'engagement d'une éclisse tubulaire (8) de jonction, à cheval intérieurement sur deux tubes colinéaires aboutés.

8. Structure modulaire selon l'une des revendications 6 ou 7, caractérisée en ce que chaque éclisse (7) et chaque âme (5) qu'elle relie sont solidarisées par collage, et sont réalisées dans la même matière de synthèse, telle que du PVC.

9. Structure modulaire selon l'une des revendications 1 à 5, pour la réalisation d'une poutre horizontale ou linteau à partir d'éléments modulaires aboutés, la structure comprenant une âme intérieure centrale constituée d'un profil métallique (10) à section générale quadrangulaire ouverte en forme de U, une première branche verticale du profilé en U étant prolongée vers l'intérieur par une cornière en L inversé (10 a), définissant dans son volume concave, un logement pour la réception d'une pièce de liaison (12) commune aux éléments modulaires horizontaux aboutés.

10. Structure modulaire selon la revendication 9, caractérisée en ce que la seconde branche du profilé métallique (10) en U se prolonge par un voile (l0b) incliné vers le haut et vers l'extérieur, formant l'âme de rigidification d'une façade inclinée pourvue de moulures et prolongeant vers le haut le corps intermédiaire de remplissage (4') pour constituer une paroi extérieure formant fronton et revêtue du parement.

11. Structure modulaire selon l'une des revendications 9 ou 10, caractérisée en ce qu'elle est constituée d'une pluralité d'éléments modulaires assemblés horizontalement, et d'une pluralité d'éclisses constituées de profilés métalliques (11) de section extérieure correspondant avec un faible jeu à la section intérieure des profilés métalliques (10) en U, et ces éclisses permettant la jonction par insertion intérieure des éclisses en chevauchement sur deux profilés appartenant à deux éléments modulaires (9) voisins, la solidarisation de ces deux éléments adjacents, les éclisses et les deux profilés métalliques qu'elles assemblent étant solidarisés entre eux, notamment par vissage (12a).

12. Structure modulaire selon l'une des revendications 9, 10 ou 11, caractérisée en ce qu'elle comporte un élément de liaison commun à l'ensemble des éléments modulaires définissant la poutre horizontale ou linteau et constitué d'une structure linéaire (12) en matériau ligneux unitaire de longueur correspondant à la longueur de la poutre ou linteau (14) et cette structure ligneuse est de section permettant son insertion dans les logements co-linéaires formés par l'alignement des cornières en L inversé (10a), appartenant aux éléments modulaires horizontaux (9) aboutés, ladite structure, notamment du type chevron en bois, étant solidarisée par une pluralité de vis (12a) traversant les âmes métalliques profilées (10) et les éclisses de liaison (11) pour pénétrer dans le matériau ligneux de la structure unitaire.

13. Structure modulaire selon l'une des revendications 11 ou 12, caractérisée en ce qu'elle comprend une pluralité d'éléments modulaires verticaux (1) pour l'érection de colonnes ou piliers, et une pluralité d'éléments modulaires horizontaux (9) pour la mise en place d'une poutre horizontale ou linteau (14), ainsi que des noeuds de jonction (13) permettant la solidarisation entre le sommet d'une colonne ou pilier et l'extrémité d'une ou plusieurs poutre ou linteau horizontal (14), ces noeuds de jonction comportant une embase pourvue d'un manchon central (5) permettant la solidarisation sur l'élément vertical situé au sommet du pilier par engagement d'une éclisse tubulaire (7) à cheval sur le manchon appartenant à l'élément vertical définissant le sommet du pilier et sur le manchon appartenant à l'embase dudit noeud de jonction, et le noeud de jonction comporte au moins un, et de préférence deux ou plus départs latéraux disposés à 90° par rapport à la direction du manchon appartenant à l'embase dudit noeud de jonction, chaque départ latéral comportant un profilé métallique (10') en U de section correspondante au profilé (10) constituant les âmes des éléments modulaires (9) pour l'érection d'une poutre ou linteau horizontal (14) et permettant ainsi par engagement d'une éclisse métallique (1l') de jonction, la solidarisation dudit départ (10') sur l'élément modulaire horizontal terminant ladite poutre ou linteau.

## Claims

1. Modular structure for the construction and erection of an annexed living space such as verandah or the like, comprising:
- at least two modular elements, each comprising
a) an inner core (5, 10) formed by a hollow, rigid, profiled section;
b) an intermediate filling body (4, 4') peripheral with respect to said inner core, the intermediate body being made of synthetic material of rigid cellular structure;
c) an outer facing (2, 2') made from a hydraulic binder of the reconstituted stone type;
- and an inner splice (7, 11), said inner core (5, 10) of each element being adapted to receive said splice so as to effect join of two adjacent elements.

2. Modular structure according to Claim 1, characterized in that the outer facing layer (2, 2') is added on the cellular intermediate body via an interstitial layer of a rigid material of lattice structure made of galvanized unfolded metal.

3. Modular structure according to Claim 1, characterized in that the outer facing layer (2, 2') is added on the cellular intermediate body via an interstitial layer of a rigid material of lattice structure formed by a grid made of resin of the type known under the Trademark KEVLAR reinforced with glass fiber.

4. Modular structure according to one of Claims 1 to 3, characterized in that the intermediate filling body (4, 4') is of expanded polyurethane.

5. Modular structure according to one of Claims 1 to 4, characterized in that the outer facing is advantageously made in the form of a binder based on cement of the CPA type with incorporation of sand.

6. Modular structure according to one of Claims 1 to 5, made from superposed modular elements so as to erect a vertical column in which the core is constituted by a central cylindrical sleeve, the splice (7) having an outer diameter corresponding with a slight clearance to the inner diameter of said core (5), effecting join between two superposed elements.

7. Modular structure according to Claim 6, characterized in that the intermediate filling body (4) comprises a plurality of rigid tubes (6) embedded in its mass, disposed parallel to the central core (5), the tubes (6) belonging to two superposed sleeves coming in line and allowing the engagement of a tubular joining splice (8), internally astride two butt-jointed colinear tubes.

8. Modular structure according to one of Claims 6 or 7, characterized in that each splice (7) and each core (5) that it joins are connected by adhesion and are made in the same synthetic matter, such as PVC.

9. Modular structure according to one of Claims 1 to 5, for making a horizontal beam or lintel from butt-jointed modular elements, the structure comprising a central inner core constituted by a metal profile (10) of generally open U-shaped quadrangular section, a first vertical flange of the U-section being inwardly extended by an inverted L angle (10 a), defining in its concave volume a housing for receiving a connecting piece (12) common to the butt-jointed horizontal modular elements.

10. Modular structure according to Claim 9, characterized in that the second flange of the metal U-shaped section (10) extends by a web (l0b) inclined upwardly and outwardly, forming the rigidification core of an inclined facade provided with mouldings and extending the intermediate filling body (4') upwardly to constitute an outer wall forming front wall and coated with the facing.

11. Modular structure according to one of Claims 9 or 10, characterized in that it is constituted by a plurality of modular elements assembled horizontally, and by a plurality of splices constituted by metal profiles (11) of outer section corresponding, with a slight clearance, to the inner section of the metal U-profiles (10), and these splices allowing the join by internal insertion of the splices astride two profiles belonging to two adjacent modular elements (9), the connection of these two adjacent elements, the splices and the two metal profiles that they assemble being connected together, particularly by screwing (12a).

12. Modular structure according to one of Claims 9, 10 or 11, characterized in that it comprises a connecting element common to all the modular elements defining the horizontal beam or lintel and constituted by a linear structure (12) of unitary ligneous material of length corresponding to the length of the beam or lintel (14) and this ligneous structure is of section allowing insertion thereof in the colinear housings formed by the alignment of the inverted L angles (10a), belonging to the butt-jointed horizontal modular elements (9), said structure, particularly of the wooden rafter type, being connected by a plurality of screws (12a) traversing the sectioned metal cores (10) and the connecting splices (11) to penetrate in the ligneous material of the unitary structure.

13. Modular structure according to one of Claims 11 or 12, characterized in that it comprises a plurality of vertical modular elements (1) for the erection of columns or pillars, and a plurality of horizontal modular elements (9) for positioning a horizontal beam or lintel (14), as well as connections (13) allowing connection between the top of a column or pillar and the end of one or more horizontal beams or pillars (14), these connections comprising a base provided with a central sleeve (5) allowing connection on the vertical element located at the top of the pillar by engagement of a tubular splice (7) astride the sleeve belonging to the vertical element defining the top of the pillar and on the sleeve belonging to the base of said connection and the connection comprises at least one and preferably two or more lateral returns disposed at 90° with respect to the direction of the sleeve belonging to the base of said connection, each lateral return comprising a metal profile (10') of U-section corresponding to the profile (10) constituting the core of the modular element (9) for the erection of a horizontal beam or lintel (14) and thus allowing, by engagement of a metal joining splice (11') the connection of said return (10') on the horizontal modular element terminating said beam or lintel.

## Patentansprüche

1. Modulare Konstruktion zur Herstellung von geschlossenen oder offenen Wohnräumen, wie Verandas, Pergolas, Wintergärten oder bewohnbaren Nebengebäuden, mit:
- mindestens zwei modularen Elementen, die jeweils
a) einen aus einem starren Hohlprofil bestehenden inneren Kern (5, 10),
b) einen diesen inneren Kern umgebenden Zwischen-Füllkörper (4, 4') aus einem Kunststoffmaterial mit starrer Zellstruktur und
c) eine mit einem hydraulischen Bindemittel hergestellte äußere Verkleidung (2, 2') in der Art von Kunststein aufweisen
- und einer inneren Lasche (7, 11), die in dem inneren Kern (5, 10) zur Herstellung der Verbindung zwischen zwei benachbarten Elementen aufgenommen werden kann.

2. Modulare Konstruktion nach Anspruch 1, dadurch gekennzeichnet, daß die äußere Verkleidungsschicht (2, 2') über eine dazwischenliegende Schicht eines starren gitterartigen Materials, bestehend aus galvanisiertem Streckmetall, auf den zellartigen Zwischenkörper aufgebracht wird.

3. Modulare Konstruktion nach Anspruch 1, dadurch gekennzeichnet, daß die äußere Verkleidungsschicht (2, 2') über eine dazwischenliegende Schicht eines starren gitterartigen Materials, bestehend aus einem Gitter aus glasfaserverstärktem Kunstharz der unter dem Markennamen KEVLAR bekannten Art, auf den zellartigen Zwischenkörper aufgebracht wird.

4. Modulare Konstruktion nach einem der Ansprüche 1 bis 3, dadurch gekennzeichnet, daß der Zwischenfüllkörper (4, 4') aus expandiertem Polyurethan besteht.

5. Modulare Konstruktion nach einem der Ansprüche 1 bis 4, dadurch gekennzeichnet, daß die äußere Verkleidungsschicht vorteilhafterweise aus einem auf Portlandzement des Typs CPA basierenden Bindemittel unter Verwendung von Sand besteht.

6. Modulare Konstruktion nach einem der Ansprüche 1 bis 5, bestehend aus modularen Elementen, die in Form einer vertikalen Säule aufeinandergesetzt werden, deren Kern aus einer mittigen zylindrischen Manschette besteht, wobei der Außendurchmesser der die Verbindung zwischen jeweils zwei aufeinandergesetzten Elementen herstellenden Lasche (7) mit geringem Spiel dem Innendurchmesser des Kerns (5) entspricht.

7. Modulare Konstruktion nach Anspruch 6, dadurch gekennzeichnet, daß der Zwischen-Füllkörper (4) eine Vielzahl parallel zum mittleren Kern (5) in das Material des Körpers eingebetteter starrer Rohre (6) umfaßt, wobei die jeweils zu zwei übereinanderstehenden Manschetten gehörenden Rohre (6) jeweils miteinander fluchten und das Einschieben einer rohrförmigen Verbindungslasche (8) derart ermöglichen, daß diese jeweils die beiden ausgerichteten Rohre innen überbrückt.

8. Modulare Konstruktion nach Anspruch 6 oder 7, dadurch gekennzeichnet, daß die Laschen (7) und die dadurch verbundenen Kerne (5) jeweils miteinander verklebt sind und aus demselben Kunststoffmaterial, zum Beispiel PVC, bestehen.

9. Modulare Konstruktion nach einem der Ansprüche 1 bis 5 zur Herstellung eines horizontalen Trägers oder Sturzes aus stumpf aneinandergefügten modularen Elementen mit einem mittleren inneren Kern, bestehend aus einem Metallprofil (10) mit im wesentlichen rechteckigem offenem Querschnitt in U-Form, wobei ein senkrechter Schenkel des U-Profils durch einen umgekehrten L-förmigen Winkel (10a) verlängert ist, der in dem von ihm umschlossenen Raum eine Aufnahme für ein gemeinsames Verbindungsstück (12) der miteinander verbundenen horizontalen modularen Elemente ausbildet.

10. Modulare Konstruktion nach Anspruch 9, dadurch gekennzeichnet, daß der zweite Schenkel des U-förmigen Metallprofils (10) sich in einem nach oben und auswärts geneigten Flügel (10b) fortsetzt, der den aussteifenden Kern einer geneigten, ein Gesims ausbildenden Frontfläche bildet und den Zwischen-Füllkörper (4') zur Ausbildung einer äußeren, mit der Verkleidung versehenen Stirnwandung verlängert.

11. Modulare Konstruktion nach Anspruch 9 oder 10, dadurch gekennzeichnet, daß sie aus einer Vielzahl horizontal miteinander verbundener modularer Elemente und einer Vielzahl von aus Metallprofilen (11) bestehenden Laschen besteht, deren Außendurchmesser mit geringem Spiel dem Innendurchmesser der U-förmigen Metallprofile (10) entspricht, wobei zur Verbindung jeweils zweier benachbarter Elemente die Laschen derart eingeschoben werden, daß sie jeweils zwei zu benachbarten modularen Elementen (9) gehörende Profile innenseitig überlappen, und wobei die Laschen sowie die beiden von ihnen verbundenen Metallprofile aneinander befestigt, zum Beispiel zusammengeschraubt (12a) werden.

12. Modulare Konstruktion nach einem der Ansprüche 9, 10 oder 11, dadurch gekennzeichnet, daß sie ein allen modularen Elementen, aus denen der horizontale Träger oder Sturz besteht, gemeinsames Verbindungselement umfaßt, das aus einem einstückigen, geraden Holzelement (12) besteht, dessen Länge der Länge des Trägers oder Sturzes (14) entspricht und dessen Querschnitt derart gewählt ist, daß es in die zueinander ausgerichteten, durch die gegenüberliegenden, umgekehrten L-Winkel (10a) der stumpf gestoßenen horizontalen modularen Elemente (9) gebildeten Aufnahmen eingelegt werden kann, wobei das Element, das insbesondere als Holzsparren ausgebildet sein kann, mittels einer Vielzahl von Schrauben (12a) befestigt wird, die durch die Metallprofile (10) des Kerns und die Verbindungslaschen (11) hindurch in das Holzmaterial des einstückigen Elements geschraubt werden.

13. Modulare Konstruktion nach Anspruch 11 oder 12, dadurch gekennzeichnet, daß sie eine Vielzahl vertikaler modularer Elemente (1) für den Aufbau von Säulen oder Pfeilern und eine Vielzahl horizontaler modularer Elemente (9) zur Herstellung eines horizontalen Trägers oder Sturzes (14) sowie Verbindungsknoten (13) zur Verbindung der Spitze einer Säule oder eines Pfeilers mit dem Ende eines oder mehrerer horizontaler Träger oder Stürze (14) umfaßt, wobei die Verbindungsknoten eine Befestigungsfläche mit einer mittig angebrachten Manschette (5) aufweisen, die die Verbindung mit dem obersten vertikalen Element des Pfeilers dadurch ermöglicht, daß eine Rohrlasche (7) die Manschette des obersten vertikalen Elements des Pfeilers und die zur Befestigungsfläche des Verbindungsknotens gehörende Manschette überlappend aufgeschoben wird, und wobei der Verbindungsknoten mindestens einen, vorzugsweise jedoch zwei oder mehr um 90° zur Richtung der zur Befestigungsfläche des Verbindungsknotens gehörenden Manschette versetzte seitliche Abgänge aufweist, die jeweils ein U-förmiges Metallprofil (10') aufweisen, dessen Querschnitt dem Profil (10) der Kerne der modularen Elemente (9) für die Herstellung eines horizontalen Trägers oder Sturzes (14) entspricht und das auf diese Weise durch Einschieben einer Metall-Verbindungslasche (11') die Verbindung des betreffenden Abgangs (10') mit dem den Träger oder Sturz abschließenden horizontalen modularen Element ermöglicht.
